# EUROPÄISCHE PATENTSCHRIFT

(11) **EP 2 988 886 B1**
(45) Veröffentlichungstag und Bekanntmachung des Hinweises auf die Patenterteilung: **23.09.2020**
(21) Anmeldenummer: 14715300.1
(22) Anmeldetag: 04.04.2014
(51) Int. Cl.: B21D 24/00, G01B 1/00, B21D 43/02, B21D 43/05

(54) **PRESSENSTRASSE ZUR HERSTELLUNG VON BLECHFORMTEILEN MIT WENIGSTENS EINER MESSVORRICHTUNG ZUR ÜBERPRÜFUNG DER HERGESTELLTEN BLECHFORMTEILE**
PRESS LINE FOR PRODUCING MOLDED SHEET METAL PARTS, HAVING AT LEAST ONE MEASURING DEVICE FOR INSPECTING THE PRODUCED MOLDED METAL PARTS
TRAIN DE PRESSES DE FABRICATION DE PIÈCES FAÇONNÉES EN TÔLE, COMPRENANT AU MOINS UN DISPOSITIF DE MESURE POUR VÉRIFIER LES PIÈCES PRODUITES

(30) Priorität: 23.04.2013 DE 102013207309
(43) Veröffentlichungstag der Anmeldung: 02.03.2016
(73) Patentinhaber: Bayerische Motoren Werke Aktiengesellschaft, 80809 München (DE)
(72) Erfinder: STÖHR, Heribert, 94419 Reisbach (DE); TRAIDL, Alfred, 93138 Lappersdorf (DE)
(86) Internationale Anmeldenummer: PCT/EP2014/056796
(87) Internationale Veröffentlichungsnummer: WO 2014/173658

(56) Entgegenhaltungen:
- EP-A2- 0 365 760
- DE-A1- 19 649 144
- JP-A- H03 226 312
- JP-A- H11 300 498

## Beschreibung

Die Erfindung betrifft eine allgemein bekannte Pressenstraße mit mehreren nacheinander angeordneten Pressen zur Herstellung von Blechformteilen, wobei es sich insbesondere um Karosseriebauteile handelt, mit mehreren pressenbetätigten und durch ein Transfersystem miteinander verbundenen Werkzeugen für die schrittweise bzw. stufenweise Herstellung der Blechformteile, gemäß der im Oberbegriff des Anspruchs 1 näher angegebenen Art.

Die Erfindung betrifft ferner eine Messvorrichtung zur Überprüfung der hergestellten Blechformteile in einer solchen Pressenstraße.

Die Herstellung von Blechformteilen in einer solchen Pressenstraße ist zahlreichen Produktionsschwankungen unterworfen, die Einfluss auf die Blechformteilgeometrie haben. Die Überprüfung jedes hergestellten Blechformteils geht in der Praxis mit zahlreichen Schwierigkeiten einher, was unter anderem auch daran liegt, dass derartige Pressenstraßen häufig in Presswerken zu finden und somit den dort gegebenen Randbedingungen unterworfen sind. In der DE 196 49 144 A1 wird daher vorgeschlagen, jedes hunderste bis viertausendste Blechformteil auf Maßhaltigkeit zu überprüfen.

In der DE 10 2011 001 852 A1 wird eine Fertigungslinie zur Produktion von Blechbauteilen vorgeschlagen, die eine Bauteilfertigungsanlage und eine Messanlage umfasst, wobei jedes Blechbauteil aus der Bauteilfertigungsanlage kommend direkt im Takt der Fertigungslinie in die Messanlage eingeführt und gemessen wird.

Der Erfindung liegt die Aufgabe zugrunde, eine Pressenstraße zur Herstellung von Blechformteilen anzugeben, mit der unter Vermeidung wenigstens eines mit dem Stand der Technik einhergehenden Nachteils eine Überprüfung der hergestellten Blechformteile möglich ist.

Diese Aufgabe wird gelöst durch eine erfindungsgemäße Pressenstraße mit den Merkmalen des Anspruchs 1. Mit dem nebengeordneten Anspruch erstreckt sich die Lösung der Aufgabe ferner auf eine Messvorrichtung zur Verwendung in einer erfindungsgemäßen Pressenstraße. Bevorzugte Weiterbildungen und Ausgestaltungen ergeben sich analog für beide Erfindungsgegenstände sowohl aus den abhängigen Ansprüchen als auch aus den nachfolgenden Erläuterungen.

Die erfindungsgemäße Pressenstraße zur Herstellung von Blechformteilen, wobei es sich insbesondere um Karosseriebauteile (vorzugsweise auch so genannte Großteile, wie bspw. Seitenwände, Bodengruppen, Dächer und dergleichen) handelt, umfasst die Merkmale des Anspruchs 1.

Die erfindungsgemäße Pressenstraße weist mehrere hintereinander angeordnete Werkzeugstufen, die mit Werkzeugen bzw. Herstellungswerkzeugen zur Durchführung von Umform- und/oder Schneidoperationen besetzt sind, auf. Der Blechwerkstücktransfer zwischen den Werkzeugstufen wird mit einem Transfersystem (Gesamtheit aller Einrichtungen für den automatisierten Blechwerkstücktransport zwischen den Werkzeugstufen) bewerkstelligt, wobei es sich bspw. um ein Greiferschienen-Transfersystem, ein Saugerbrücken-Transfersystem, ein Einzelfeedersystem oder dergleichen, d. h. bspw. auch einzelne Roboter, handeln kann.

An wenigstens einer unbesetzten Werkzeugstufe oder an einer Zwischenstation bzw. Zwischenablage (zwischen zwei aufeinanderfolgenden Werkzeugstufen), an der die Blechwerkstücke quasi eine Warteposition einnehmen, ist erfindungsgemäß wenigstens eine Messvorrichtung für die automatisierte geometrische Überprüfung der hergestellten Blechformteile angeordnet bzw. positioniert. An dieser Messvorrichtung sollen insbesondere Abweichungen von einer Sollgeometrie erfasst werden. Ferner können insbesondere auch Ausschnitte und Löcher in den Blechformteilen überprüft werden (bspw. hinsichtlich Geometrie und Position). Ferner können auch gezielt einzelne Werkstück- bzw. Blechformteilbereiche, die bspw. Designelemente beinhalten, überprüft werden. Die Messvorrichtung weist wenigstens einen Messplatz für ein Blechformteil auf. Es kann aber auch vorgesehen sein, dass die Messvorrichtung mehrere Messplätze aufweist, an denen zeitgleich bzw. parallel mehrere Blechformteile (bspw. eine rechte und eine linke Fahrzeugtür) gemessen werden können.

Bevorzugt ist die Messvorrichtung an der letzten Werkzeugstufe (bezüglich der Werkstückdurchlaufrichtung) angeordnet, so dass nachfolgend keine weiteren Umform- und/oder Schnittoperationen an den Blechformteilen ausgeführt werden. Die Messvorrichtung kann jedoch auch an einer vorausgehenden Werkzeugstufe oder Zwischenstation angeordnet sein, sofern die in den nachfolgenden Werkzeugstufen auszuführenden Umform- und/oder Schnittoperationen keinen nennenswerten Einfluss auf geometrisch relevante Blechformteilbereiche haben.

Das Einlegen der Blechformteile in die Messvorrichtung und insbesondere auch das Entnehmen der Blechformteile aus der Messvorrichtung, was insbesondere im Wechsel gegen wenigstens ein anderes zu überprüfendes Blechformteil geschieht, kann vollautomatisiert mit dem zur Fertigungslinie gehörenden Transfersystem bewerkstelligt werden.

Die erfindungsgemäße Einbindung der Messvorrichtung in die Pressenstraße st platzneutral, was aufgrund der beengten Platzverhältnisse in vielen Presswerken und den nur eingeschränkten Möglichkeiten für Umbaumaßnahmen einen bedeutenden Vorteil darstellt. (Bei der aus der DE 10 2011 001 852 A1 vorbekannten Fertigungslinie besteht im Auslaufbereich der Bauteilfertigungsanlage ein zusätzlicher Platzbedarf für die Messanlage.) Bei einer Produktionsumstellung kann die Messvorrichtung im Zuge des Werkzeugwechsels zusammen mit den Werkzeugen ausgewechselt oder auf einen anderen Platz verlegt werden. Ferner ermöglicht die Erfindung eine Inline-Überprüfung aller hergestellten Blechformteile (d. h. 100 %-Überprüfung), insbesondere auch bei kurzen Taktzeiten (bspw. Taktzeiten von weniger als 6 sec und bevorzugt von weniger als 3 sec), wobei die erfassten Geometriewerte (oder die erfassten Abweichungen von der Sollgeometrie) zur individuellen Klassifizierung der Blechformteile in Echtzeit (bspw. Gutteil, Nachbearbeitungsteil, Ausschussteil) und/oder zur Anpassung von Prozessparametern verwendet werden können (was bevorzugter Weise computerbasiert erfolgt). Bezüglich des Werkstücktransports kann im Wesentlichen ohne Einschränkungen das ohnehin vorhandene Transfersystem verwendet werden, wie vorausgehend erläutert. Dies ist keine abschließende Aufzählung von Vorteilen die mit der Erfindung einhergehen.

Eventuell kann es ausreichend sein, dass nicht jedes hergestellte Blechformteil geprüft wird, sondern bspw. nur jedes 3te, 5te, 10te usw., oder eine zufällige stichprobenartige Überprüfung erfolgt. In diesem Fall können trotzdem alle hergestellten Blechformteile die Messvorrichtung durchlaufen, ohne dass Messwerte erfasst oder ausgewertet werden.

Erfindungsgemäß ist vorgesehen, dass die erfindungsgemäße Pressenstraße mehrere mit dem Transfersystem verketten Pressen aufweist. Erfindungsgemäß ist die Messvorrichtung werkzeugartig ausgebildet und in einer der Pressen, insbesondere in der letzten Presse (bezüglich der Werkstückdurchlaufrichtung), angeordnet. Die Messvorrichtung ist somit in eine Presse integriert. Unter einer werkzeugartigen Ausbildung der Messvorrichtung wird insbesondere verstanden, dass diese in ihrem Aufbau einem Umform- und/oder Schneidwerkzeug oder zumindest dem Werkzeugunterteil (bzw. unterem Werkzeugteil) eines solchen Umform- und/oder Schneidwerkzeugs nachempfunden ist, so dass die Messvorrichtung auch in ihrer Handhabung beim Rüsten, insbesondere beim Einbau in die Presse und beim Ausbau, einen werkzeugähnlichen Charakter aufweist und somit in gleicher Weise wie die zur Fertigungslinie gehörenden Herstellungswerkzeuge gehandhabt werden kann.

Eine Transferpresse ist bspw. in der DE 196 51 934 A1 beschrieben. Eine werkzeugartige Messvorrichtung ist aus einem unteren Werkzeugteil gebildet, wobei dieses untere Werkzeugteil wenigstens einen Messplatz mit einer Blechformteilablage (bzw. Werkstück- oder Bauteilablage) aufweist. Eine solche Messvorrichtung kann auch als Messablage bzw. Messablagevorrichtung bezeichnet werden. Sämtliche Messvorrichtungsbestandteile sind in diesem unteren Werkzeugteil untergebracht, bzw. auf einer Werkzeuggrundplatte aufgebaut. Die Anzahl und Anordnung von Messpunkten kann sich weitgehend ohne Einschränkungen an den Anforderungen orientieren (d. h. eine beliebige Messpunkteverteilung ist möglich). Ein Befestigen von Messvorrichtungsbestandteilen am Pressenstößel ist somit nicht erforderlich, d. h. der Pressenstößel bleibt frei.

Die Blechformteilablage kann mit Einweishilfen bzw. Einweisern oder dergleichen zur Ausrichtung und Zentrierung eines abgelegten Blechformteils ausgebildet sein. Derartige Einweishilfen sind zur Verwendung in Umform- und/oder Schneidwerkzeugen aus dem Stand der Technik bekannt.

Nach dem Einlegen eines zu überprüfenden Blechformteils in die Messvorrichtung bzw. nach dem Ablegen auf der Blechformteilablage kann sogleich (unabhängig von der Position des Pressstößels) die geometrische Überprüfung des Blechformteils erfolgen. Die eigentliche Messzeit ist deutlich geringer als die Taktzeit der Fertigungslinie und beträgt z. B. ca. nur 1 sec. Bevorzugter Weise sind hierzu in der Messvorrichtung mehrere Messsensoren (wenigstens jedoch ein Messsensor), wie insbesondere Weggeber und Abstandssensoren angeordnet, die punktuelle, linienförmige oder flächige Messungen am Blechformteil, insbesondere an dessen Unterseite, ausführen können.

Bevorzugt ist vorgesehen, dass die Messvorrichtung wenigstens einen taktilen Messsensor, der mit einem federnd gelagerten Messtaststift ausgebildet ist (so genannter Messtaster), und insbesondere mehrere bzw. eine Vielzahl solcher taktiler Messsensoren aufweist, der bzw. die gegen Referenzpunkte an der Unterseite des abgelegten Blechformteils messen kann bzw. können.

Besonders bevorzugt ist jedoch vorgesehen, dass die Messvorrichtung wenigstens einen berührungslosen Messsensor, wie insbesondere einen optischen Messsensor, und insbesondere mehrere bzw. eine Vielzahl solcher berührungsloser Messsensoren aufweist, der bzw. die gegen Referenzpunkte, Referenzlinien und/oder Referenzflächen an der Unterseite des abgelegten Blechformteils messen kann bzw. können. Aus dem Stand der Technik sind unterschiedliche optische Sensoren, wie insbesondere Lasersensoren (punktuelle Messung) oder Laserscanner (Linien- oder Flächenmessung), mit verschiedenen Erfassungsprinzipien bekannt.

Die erfindungsgemäße Messvorrichtung kann mehrere unterschiedlich ausgebildete Messsensoren aufweisen (d. h. bspw. auch taktile und berührungslose Messsensoren), die insbesondere auch redundant betrieben werden können.

Ferner ist bevorzugt vorgesehen, dass die Messvorrichtung für die geometrische Überprüfung verschiedener und insbesondere ähnlicher Blechformteile ausgebildet ist. Dies kann bspw. dadurch bewerkstelligt werden, dass die Anzahl, Anordnung und Ausrichtung von Messsensoren verändert und/oder die Blechformteilablage, bspw. durch einstellbare Bauteilaufnehmer, anpassbar ist.

Die Erfindung wird nachfolgend anhand der schematischen Figuren beispielhaft und in nicht einschränkender Weise näher erläutert. Die in den Figuren gezeigten und/oder nachfolgend erläuterten Merkmale können, unabhängig von konkreten Merkmalskombinationen, allgemeine Merkmale der Erfindung sein.
- Fig. 1: zeigt eine erfindungsgemäße Fertigungslinie zur Herstellung von Blechformteilen in einer Seitenansicht.
- Fig. 2: zeigt eine zur Fertigungslinie der Fig. 1 gehörende Messvorrichtung in einer Schnittansicht.

Fig. 1 zeigt eine als Pressenstraße ausgebildete Fertigungslinie 100 zur fortlaufenden Herstellung von Blechformteilen. Bei den hergestellten Blechformteilen handelt es sich insbesondere um Karosseriebauteile für ein Kraftfahrzeug. Die Pressentrasse 100 umfasst mehrere nacheinander angeordnete Pressen 120 bis 170. Jede Presse 120 bis 170 bildet eine Werkzeugstufe, wozu die Pressen 120 bis 160 jeweils mit einem nicht dargestellten Herstellungswerkzeug bestückt sind, mit denen im Takt der Fertigungslinie aufeinanderfolgende Umform- und/oder Schneidoperationen zur fortlaufenden Herstellung der Blechformteile ausführbar sind. Die Pressen 120 bis 170 bzw. die darin eingebauten Werkzeuge sind durch ein Transfersystem 110 für den taktweisen Teile- bzw. Werkstücktransport miteinander verkettet. Die Durchlaufrichtung der Werkstücke, gemäß Darstellung von rechts nach links, ist mit dem mit Pfeil DR veranschaulicht.

Erfindungsgemäß ist vorgesehen, dass die Fertigungslinie 100 eine Messvorrichtung 200 aufweist, mit der im Takt der Fertigungslinie 100 die Geometrie der hergestellten Blechformteile überprüft werden kann. Die Messvorrichtung 200 ist anstelle eines Herstellungswerkzeugs in der letzten Presse 170 angeordnet, so dass jedes hergestellte Blechformteil im Takt der Fertigungslinie 100 mit dem Transfersystem 110 in die Messvorrichtung 200 eingelegt und nach der taktweisen Überprüfung wieder entnommen werden kann. Die werkzeugartig ausgebildete Messvorrichtung 200 ist auf einem Pressenwechseltisch 175 angeordnet. Die Ausschleusung der hergestellten und überprüften Blechformteile erfolgt in Durchlaufrichtung DR, also gemäß Darstellung nach links. Die Entnahme der hergestellten Blechformteile aus der letzten Presse 170 kann auch durch einen Entnahmeroboter oder dergleichen erfolgen, wobei dieser Entnahmeroboter Bestandteil des Transfersystems sein kann.

In Fig. 2 ist der werkzeugartige Aufbau der Messvorrichtung 200 veranschaulicht, wobei die gezeigte Messvorrichtung 200 beispielhaft nur einen einzelnen Messplatz aufweist. Die werkzeugartige Messvorrichtung 200 besteht in konstruktiver Anlehnung an ein Umform- und/oder Schneidwerkzeug lediglich aus einem unteren Werkzeugteil, das eine Grundplatte 210 mit einem Rahmenaufbau bzw. einer Rahmenstruktur 221/222 umfasst. Am Rahmen 221/222 sind mehrere einstellbare Bauteil- bzw. Werkstückaufnehmer 230 angeordnet, die in ihrer Gesamtheit eine an die zu überprüfenden Blechformteile 300 angepasste Blechwerkstückaufnahme bzw. Blechformteilablage ausbilden. Mit 240 sind als Einführschrägen ausgebildete Einweishilfen bzw. Einweiser für die zu überprüfenden bzw. zu messenden Blechformteile 300 bezeichnet, damit diese stets in der selben vorgegebenen Lage bzw. Ausrichtung und Zentrierung auf der Blechformteilablage zum Liegen kommen. Aufgrund ihres Aufbaus kann die Messvorrichtung 200 auch als Messwerkzeug bezeichnet werden.

Die Messvorrichtung 200 weist mehrere beispielhaft als Messtaster ausgebildete Messsensoren 251 bis 255 auf, die gegen definierte Referenzpunkte an der Unterseite eines abgelegten Blechformteils 300 messen und hierdurch relevante Geometriedaten des Blechformteils 300 erfassen können, wobei die von den Messtastern 251 bis 255 registrierten Werte zur Auswertung und Weiterverarbeitung an eine nicht gezeigte Computereinrichtung übermittelt werden. Die geometrische Überprüfung des abgelegten Blechformteils 300 kann sofort nach dem Ablegen in der Messvorrichtung 200 erfolgen.

Anstatt der Messtaster 251 bis 255 oder ergänzend hierzu können auch berührungslose Messsensoren, wie bspw. Lasersensoren oder Laserscanner, vorgesehen sein, wie obenstehend erläutert.

Veränderungen und Abweichungen von der Sollgeometrie können noch innerhalb der Fertigungslinie bzw. Pressenstraße 100 in Echtzeit erfasst werden, wobei alle hergestellte Blechformteile 300 im Takt der Fertigungslinie 100 überprüft werden können. Eine zeitnahe Aussage zur Blechformteilgeometrie im Rahmen einer Inline-Überprüfung ist somit möglich, so dass bei unzulässigen Toleranzabweichungen (bzw. bei Nicht-Einhaltung von vorgegebenen Fertigungstoleranzen) und/oder Fehlern sofort in den Herstellungsprozess eingegriffen werden kann. Insbesondere können auch kleinste sukzessive Veränderungen erfasst und dokumentiert werden, so dass auch hierauf reagiert werden kann. Ferner kann eine bauteilindividuelle Dokumentation der Überprüfung erfolgen. Die Überprüfung aller hergestellten Blechformteile ermöglicht zudem weitergehende Auswertungen, wie bspw. eine Korrelationsanalyse zwischen erfassten geometrischen Werten und Pressen- und Materialparametern. Ferner werden auch statistische Auswertungen ermöglicht, die auf Basis bislang durchgeführter Stichproben nicht möglich sind.

Die Messvorrichtung 200 ist als Ablagevorrichtung bzw. Ablagestation (bzw. Messablage) ohne aktive Bewegungs- und/oder Stelleinrichtungen konzipiert. Das Ablegen und Entnehmen der zu überprüfenden Blechformteile bzw. Karosseriebauteile 300 erfolgt mit Hilfe des zur Fertigungslinie 100 gehörenden Transfersystems 110. Die Entnahme kann auch durch einen Entnahmeroboter oder dergleichen erfolgen, wobei dieser Entnahmeroboter Bestandteil des Transfersystems sein kann.

### Bezugszeichenliste

### Fertigungslinie zur Herstellung von Blechformteilen mit wenigstens einer Messvorrichtung zur Überprüfung der hergestellten Blechformteile

- 100: Fertigungslinie, Pressenstraße
- 110: Transfersystem
- 120: Presse
- 130: Presse
- 140: Presse
- 150: Presse
- 160: Presse
- 170: Presse
- 175: Pressenwechseltisch
- 200: Messvorrichtung (Messwerkzeug)
- 210: Grundplatte
- 221: Rahmen
- 222: Rahmen
- 230: Bauteilaufnehmer
- 240: Einweiser
- 251: Messsensor (Messtaster)
- 252: Messsensor (Messtaster)
- 253: Messsensor (Messtaster)
- 254: Messsensor (Messtaster)
- 255: Messsensor (Messtaster)
- DR: Durchlaufrichtung

## Patentansprüche

1. Pressenstraße (100) mit mehreren nacheinander angeordneten Pressen (120-170) zur fortlaufenden Herstellung von Karosseriebauteilen (300), mit:
- mehreren pressengebundenen Werkzeugen, die in den Pressen (120-160) eingebaut und in denen im Takt der Pressenstraße (100) aufeinanderfolgende Umform- und/oder Schneidoperationen zur Herstellung der Karosseriebauteile (300) ausführbar sind;
- einem die Pressen (120-170) verkettenden Transfersystem (110) für den Teiletransport zwischen den in den Pressen (120-160) eingebauten Werkzeugen; und
- wenigstens einer Messvorrichtung (200), an der im Takt der Pressenstraße (100) die Geometrie der hergestellten Karosseriebauteile (300) überprüfbar ist;
**dadurch gekennzeichnet, dass**
die Messvorrichtung (200) werkzeugartig ausgebildet ist und lediglich aus einem unteren Werkzeugteil einer Presse in der Pressenstraße besteht, derart, dass sämtliche Bestandteile der Messvorrichtung (200) auf einer Werkzeuggrundplatte (210) aufgebaut sind und die Messvorrichtung (200) nnerhalb der Pressenstraße (100) in einer der Pressen (170) an einem freien Pressenwerkzeugplatz angeordnet ist, so dass jedes hergestellte Karosseriebauteil (300) im Takt der Pressenstraße (100) mit dem zur Pressenstraße (100) gehörenden Transfersystem (110) in die Messvorrichtung (200) eingelegt und nach der taktweisen Überprüfung wieder entnommen werden kann

2. Pressenstraße (100) nach Anspruch 1, **dadurch gekennzeichnet, dass**
das die werkzeugartige Messvorrichtung (200) bildende untere Werkzeugteil wenigstens einen Messplatz mit einer Bauteilablage aufweist.

3. Pressenstraße (100) nach Anspruch 2, **dadurch gekennzeichnet, dass**
die werkzeugartige Messvorrichtung (200) mit Einweisern (240) zur Ausrichtung und Zentrierung eines abgelegten Karosseriebauteils (300) ausgebildet ist.

4. Pressenstraße (100) nach einem der vorausgehenden Ansprüche,
**dadurch gekennzeichnet, dass**
die werkzeugartige Messvorrichtung (200) mehrere taktile Messsensoren (251-255), die mit jeweils einem federnd gelagerten Messtaststift ausgebildet sind, umfasst, welche gegen Referenzpunkte eines abgelegten Karosseriebauteils (300) messen können.

5. Pressenstraße (100) nach einem der vorausgehenden Ansprüche,
**dadurch gekennzeichnet, dass**
die werkzeugartige Messvorrichtung (200) wenigstens einen berührungslosen Messsensor und bevorzugt mehrere berührungslose Messsensoren aufweist.

6. Pressenstraße (100) nach einem der vorausgehenden Ansprüche,
**dadurch gekennzeichnet, dass**
die werkzeugartige Messvorrichtung (200) für die geometrische Überprüfung verschiedener Karosseriebauteile (300) ausgebildet ist.

7. Messvorrichtung (200) zur Verwendung in einer Pressenstraße (100) gemäß einem der vorausgehenden Ansprüche, mit der im Takt der Pressenstraße (100) die Geometrie der hergestellten Karosseriebauteile (300) überprüft werden kann, wobei die Messvorrichtung (200) werkzeugähnlich ausgebildet ist und lediglich aus einem unteren Werkzeugteil einer Presse in einer Pressenstraße besteht, derart, dass sämtliche Bestandteile dieser Messvorrichtung (200) auf einer Werkzeuggrundplatte (210) aufgebaut sind, so dass die Messvorrichtung (200) beim Einbau in eine Presse (170) und beim Ausbau in gleicher Weise wie die zur Pressenstraße (100) gehörenden Werkzeuge gehandhabt werden kann.

## Claims

1. Pressing line (100) comprising multiple presses (120-170) arranged one behind the other for the continuous production of vehicle body components (300), comprising:
- multiple press-bound tools, which are built into the presses (120-160) and in which successive forming and/or cutting operations can be performed in the cycle of the pressing line (100) for the production of the vehicle body components (300);
- a transfer system (110), linking the presses (120-170) together, for transporting parts between the tools built into the presses (120-160); and
- at least one measuring device (200), on which the geometry of the vehicle body components (300) produced can be inspected in the cycle of the pressing line (100);
**characterized in that**
the measuring device (200) is designed in the manner of a tool and merely consists of a lower tool part of a press in the pressing line in such a way that all of the constituent parts of the measuring device (200) are built up on a tool base plate (210) and the measuring device (200) is arranged within the pressing line (100) in one of the presses (170) at a free pressing tool location, so that each vehicle body component (300) produced can be placed into the measuring device (200) within the cycle of the pressing line (100) by the transfer system (110) belonging to the pressing line (100) and can be removed again after the cyclical inspection.

2. Pressing line (100) according to Claim 1,
**characterized in that**
the lower tool part, forming the tool-like measuring device (200), has at least one measuring location with a component tray.

3. Pressing line (100) according to Claim 2,
**characterized in that**
the tool-like measuring device (200) is designed with positioning guides (240) for aligning and centring a deposited vehicle body component (300).

4. Pressing line (100) according to one of the preceding claims,
**characterized in that**
the tool-like measuring device (200) comprises multiple tactile measuring sensors (251-255), which are each formed with a spring-mounted measuring probe, which can measure against reference points of a deposited vehicle body component (300).

5. Pressing line (100) according to one of the preceding claims,
**characterized in that**
the tool-like measuring device (200) has at least one contactless measuring sensor and preferably multiple contactless measuring sensors.

6. Pressing line (100) according to one of the preceding claims,
**characterized in that**
the tool-like measuring device (200) is designed for the geometrical inspection of various vehicle body components (300).

7. Measuring device (200) for use in a pressing line (100) according to one of the preceding claims, with which the geometry of the vehicle body components (300) produced can be inspected in the cycle of the pressing line (100), wherein the measuring device (200) is designed in the manner of a tool and merely consists of a lower tool part of a press in a pressing line in such a way that all of the constituent parts of the measuring device (200) are built up on a tool base plate (210), so that, when it is fitted into a press (170) and when it is removed, the measuring device (200) can be handled in the same way as the tools belonging to the pressing line (100).

## Revendications

1. Train de presses (100) comprenant plusieurs presses (120-170) disposées les unes après les autres pour la fabrication en continu de composants de carrosserie (300), comprenant :
- plusieurs outils liés aux presses, qui sont incorporés dans les presses (120-160) et dans lesquels peuvent être exécutées des opérations de façonnage et/ou de découpe successives, selon le cycle du train de presses (100), en vue de fabriquer les composants de carrosserie (300) ;
- un système de transfert (110) reliant les presses (120-170) en chaîne pour le transport de pièces entre les outils incorporés dans les presses (120-160) ; et
- au moins un dispositif de mesure (200) au niveau duquel la géométrie des composants de carrosserie (300) fabriqués peut être contrôlée selon le cycle du train de presses (100) ;
**caractérisé en ce que**
le dispositif de mesure (200) est réalisé à la manière d'un outil et se compose uniquement d'une partie d'outil inférieure d'une presse dans le train de presses, de sorte que tous les éléments constitutifs du dispositif de mesure (200) sont montés sur une plaque de base d'outil (210) et le dispositif de mesure (200) est disposé au sein du train de presses (100) dans l'une des presses (170) à un emplacement d'outil de presse libre, de sorte que chaque composant de carrosserie (300) fabriqué peut être introduit dans le dispositif de mesure (200), selon le cycle du train de presses (100), avec le système de transfert (110) faisant partie du train de presses (100) et peut de nouveau en être retiré après le contrôle cyclique.

2. Train de presses (100) selon la revendication 1, **caractérisé en ce que** la partie d'outil inférieure qui forme le dispositif de mesure (200) de type outil présente au moins un emplacement de mesure doté d'une zone de dépose de composant.

3. Train de presses (100) selon la revendication 2, **caractérisé en ce que** le dispositif de mesure (200) de type outil est réalisé avec des éléments de guidage (240) destinés à orienter et à centrer un composant de carrosserie (300) déposé.

4. Train de presses (100) selon l'une des revendications précédentes, **caractérisé en ce que** le dispositif de mesure (200) de type outil comporte plusieurs capteurs de mesure tactiles (251-255), qui sont respectivement réalisés avec une broche de palpage de mesure montée sur ressort, lesquels peuvent effectuer une mesure par rapport à des points de référence d'un composant de carrosserie (300) déposé.

5. Train de presses (100) selon l'une des revendications précédentes, **caractérisé en ce que** le dispositif de mesure (200) de type outil possède au moins un capteur de mesure sans contact et de préférence plusieurs capteurs de mesure sans contact.

6. Train de presses (100) selon l'une des revendications précédentes, **caractérisé en ce que** le dispositif de mesure (200) de type outil est réalisé pour le contrôle géométrique de différents composants de carrosserie (300).

7. Dispositif de mesure (200) destiné à être utilisé dans un train de presses (100) selon l'une des revendications précédentes, avec lequel la géométrie des composants de carrosserie (300) fabriqués peut être contrôlée selon le cycle du train de presses (100), le dispositif de mesure (200) étant réalisé à la manière d'un outil et se composant uniquement d'une partie d'outil inférieure d'une presse dans le train de presses, de sorte que tous les éléments constitutifs du dispositif de mesure (200) sont montés sur une plaque de base d'outil (210), de sorte que le dispositif de mesure (200), lors de l'installation dans une presse (170) et du démontage, peut être manipulé de la même manière que les outils faisant partie du train de presses (100).
